# EUROPÄISCHE PATENTSCHRIFT

(11) **EP 0 190 612 B1**
(45) Veröffentlichungstag und Bekanntmachung des Hinweises auf die Patenterteilung: **15.03.1989**
(21) Anmeldenummer: 86100842.3
(22) Anmeldetag: 22.01.1986
(51) Int. Cl.: B65H 3/08

(54) **Vorrichtung zum Entnehmen eines Blattfilms mittels eines Saugers**
Device for picking-up a sheet by means of a suction gripper
Dispositif de prise d'une feuille au moyen d'une ventouse

(30) Priorität: 02.02.1985 DE 3503622
(43) Veröffentlichungstag der Anmeldung: 13.08.1986
(73) Patentinhaber: Agfa-Gevaert AG, 51373 Leverkusen (DE)
(72) Erfinder: Bauer, Walter, D-8000 München 83 (DE); Zanner, Johann, D-8025 Unterhaching (DE)

(56) Entgegenhaltungen:
- DE-B- 2 633 831
- DE-U- 1 676 130
- US-A- 3 552 741

## Beschreibung

Die Erfindung betrifft eine Vorrichtung zum Entnehmen jeweils eines Blattfilms aus einer Röntgenfilmkassette oder einem Röntgenblattfilmmagazin oder dergleichen, wobei durch mindestens einen Sauger der zu entnehmende Blattfilm nahe einer anzuhebenden Filmstirnkante mittels einer gewölbten Sauglippeninnenfläche, in die eine Saugleitung mündet und die teilweise rotationssymmetrisch, vorzugsweise kegelstumpfförmig ist, ansaugbar ist.

Durch die DE-PS 26 33 831 ist ein Sauger zum Abheben von biegsamen Bogen bekannt, an den sich in Richtung der Saugleitung ein Faltenbalg anschließt, der zur Bildung einer Biegeachse in zwei diametralen Bereichen eine geringere Biegesteifigkeit aufweist, wobei die Biegeachse quer zur zuerst anzuhebenden Bogen- bzw. Stapelkante verläuft. Hierdurch wird zusätzlich zum Anheben ein Verkippen der abzuhebenden Bogen erreicht, so daß sie sich leichter von einem darunterliegenden Bogen abtrennen. Eine absolut sichere Trennung des obersten von den darunterliegenden Bogen läßt sich hiermit jedoch nicht erreichen, weil ein sehr stark anhaftender darunterliegender Bogen u. U. die Verkippbewegung eines abzuhebenden Bogens noch mitmacht. Das Abschütteln eines eventuell anhaftenden unteren Bogens erfolgt dabei erst nach dem Abheben des zu fördernden Blattes.

Durch die DE-U-1 676 130 und die US-A-3 552 741 sind Saugvorrichtungen zum Abheben jeweils eines obersten Blattes von einem Papierstapel bekanntgeworden. Sie beruhen auf dem Prinzip, durch Verformen bzw. sogar Verknautschen des zu separierenden Bogens die darunter liegenden Bogen abzuschütteln. Durch die DE-U-1 676 130 ist dabei beispielsweise zu diesem Zweck eine Saugdüse bekannt, die im Bereich der Hauptsaugleitung eine wellenförmige Hohlkehle aufweist, welche nach der der Bogenkante zu gerichteten Seite gegen den Stapel 2 geneigt und mit wenigstens einem Hilfssaugloch versehen ist und deren der Bogenkante abgewandtes Teil aufgewölbt ist. Um die Abschüttelwirkung auf die unter dem zu separierenden Blatt liegenden Blätter zu erhöhen, kann die Saugdüse auch noch kippend eingerichtet sein. Außerdem kann über diese Saugdüse noch eine kegelstumpfförmige Sauglippe gestülpt werden.

Diese für Papierbogen geeigneten Saugvorrichtungen sind für das Separieren von Blattfilmen ungeeignet, weil einerseits eine Knautschwirkung bei Röntgenfilmen untragbar ist, die relativ sehr starren und schweren Blattfilme sich aber auch einem zum Abschütteln des darunter liegenden Films ausreichenden Verknautschens widersetzen und wegen ihrer glatten Oberflächen wesentlich stärker aneinander haften als Papierbogen oder dergleichen. Beim Aufsetzen einer starren, gewellten Saugdüse bestünde überdies die Gefahr eines Verkratzens der Filmoberfläche. Auch das zusätzliche Anbringen einer Sauglippe würde diese unerwünschten Wirkungen nicht aufheben, und eine zusätzliche Kipp- oder Schüttelfunktion würde nur zu Schädigungen des starren, schweren Blattfilms führen.

Der Erfindung liegt demgegenüber die Aufgabe zugrunde, eine Vorrichtung der eingangs genannten Art dahingehend zu verbessern, daß das Anheben des abzuhebenden Blattfilms derart erfolgt, daß zwischen diesen und den nachfolgenden Film gezielt Luft einströmen kann und das Ablösen des nachfolgenden Films oder der Unterlage beschleunigt, so daß eine sichere Trennung mit einfachen Mitteln vor dem Abheben des zu fördernden Blattfilms erfolgt.

Diese Aufgabe wird erfindungsgemäß durch die Merkmale des Hauptanspruchs gelöst. Weitere vorteilhafte Merkmale der Neuerung sind den Unteransprüchen entnehmbar.

Durch die erfindungsgemäßen Merkmale wird überraschenherweise erreicht, daß ein abzuhebender Blattfilm zuerst in die teilzylindrische Wölbung hineingesaugt und dann erst voll angesaugt wird, daß einem abzuhebenden, obersten Blattfilm also innerhalb der Sauglippe des Saugers eine kleine tonnenähnliche Krümmung aufgezwungen wird, deren Längsachse senkrecht zur Filmstirnkante und zur Achse der Saugleitung verläuft und bis zur Filmstirnkante bzw. Stapelkante reicht.

Diese tonnenähnliche Krümmung bildet also einen senkrecht zur Filmstirnkante verlaufenden Kanal, durch den sehr rasch Luft zwischen den abzuhebenden Blattfilm und das darunterliegende Blatt (weiterer Blattfilm, Verstärkerfolie, Kassettenboden) einströmt. Durch diese einströmende Luft bricht sofort der Sog zwischen dem abzuhebenden Blatt und dessen Unterlage zusammen, so daß eine sichere und rasche Trennung zwischen diesen mit einfachsten Mitteln vor dem Anheben des abzuhebenden Blattfilms gewährleistet wird.

Die Erfindung wird anhand von Zeichnungen näher erläutert. Es zeigen
Fig. 1 eine vereinfachte, schematische, perspektivische Darstellung einer Vorrichtung, an der die Neuerung verwendbar bzw. verwendet ist,
Fig. 2 eine gegenüber Fig. 1 vergrößerte, perspektivische Darstellung eines neuerungsgemäßen Saugers,
Fig. 3 eine Untersicht unter eine weitere erfindungsgemäße Saugerausgestaltung,
Fig. 4 einen Schnitt durch den Sauger nach Fig. 6 gemäß der Schnittlinie VII-VII,
Fig. 5 einen Schnitt durch den Sauger nach Fig. 6 gemäß der Schnittlinie VIII-VIII.

In Fig. 1 ist mit 1 eine Vorratsfilmkassette bezeichnet, wie sie z. B. in Röntgenfilmkassettenbeladegeräten für die Vorratsstapel benötigt wird. Des weiteren sind ein Filmstapel mit 2, dessen obserstes, durch zwei Sauger 3 einer nicht näher gezeigten Saugvorrichtung angehobenes Blatt mit 4, eine in Transportrichtung unten vor dem Blattstapel 2 angeordnete Anschlagleiste mit 5 und Transportwalzen mit 6 bezeichnet. Die Transportwalzen 6 liegen in Transportrichtung vor der Anschlagleiste 5. Seitlich des Stapels 2 sind im Anschluß an die Anschlagleiste 5 zwei Begrenzungsleisten 7 angeordnet, die den Stapel 2 ausgerichtet halten. Die Sauger 3 heben das oberste Blatt 4 zunächst senkrecht zum Stapel 2 an, so daß es an der Anschlagleiste 5 hochgleitet, um es dann über die Anschlagleiste 5 zu heben und den Transportwalzen zuzuführen. Die Kassettenbodenfläche ist mit 8 bezeichnet.

Jeder Sauger 3 weist Sauglippen 3a auf, deren Innenfläche an sich rotationssymmetrisch, vorzugsweise kegelstumpfähnlich, ausgebildet ist und in die Einmündung 9a einer Saugleitung 9 in ihrem vom Film aus gesehen höchsten Bereich übergeht. Die Sauglippen 3a können längs wenigstens einer äußeren Umfangslinie ringförmige Rillen 3b oder Verdünnungen aufweisen, um ihre durch Verdünnung am Rand bereits erhöhte Elastizität noch weiter zu erhöhen und dadurch ein Anlegen an einen abzuhebenden Film 4 und dessen Ansaugen zu verbessern, wie dies in Fig. 4 besonders deutlich erkennbar ist. Insoweit bekannte Sauger saugen ein abzuhebendes Blatt kuppelförmig und etwa symmetrisch zur Achse der Saugleitungseinmündung 9a an, so daß zum Abschütteln eines am abzuhebenden Blatt anhaftenden Blattes zusätzliche Dreh- oder Kippbewegungen des Saugers notwendig waren. Zur Erzielung dieser Dreh- oder Kippbewegungen der Sauger sind komplizierte mechanische Steuervorrichtungen erforderlich, die unter Verbesserung der Wirkung mit der vorliegenden Neuerung vermieden werden sollen.

Zur Erzielung dieser Wirkung weist die Sauglippeninnenfläche 3c in einem nahe der Saugleitungseinmündung 9a gelegenen Bereich ein von einer Kegelstumpffläche abweichendes, eine senkrecht zur Filmstirnkante 4a verlaufende Achse aufweisendes Flächenstück 10 auf, das gegenüber einem abzuhebenden Blatt nach oben vertieft ist bzw. eine Mulde nach oben bildet. Dadurch wird erreicht, daß beim Ansaugen die Filmfläche unter dem Sauger 3 nicht mehr kuppelförmig, sondern mehr tonnenähnlich verwölbt wird, wobei die Längsachse dieser tonnenähnlichen Wölbung auf die Filmstirnkante 4a gerichtet ist. Diese relativ schmalen tonnenähnlichen Wölbungen dehnen sich wegen deren Nähe bis zur Stirnkante 4a aus und sind in den Fig. 1 und 2 mit 4b bezeichnet. Da sie sehr begrenzt sind, wird an ihrer Stelle das unter dem Blatt 4 liegende Blatt an dieser Stelle abgespalten, so daß Luft zwischen das abzuhebende und das darunterliegende Material einströmt und eine völlige Trennung bewirkt. Dieser Vorgang erfordert sehr wenig Zeit, die für eine saubere Trennung trotz der Schnelligkeit des Filmtransports noch klein genung ist.

Bei dem Ausführungsbeispiel nach den Fig. 3 bis 5 wird das Flächenstück 10 durch ein mit der kegelstumpfförmigen Sauglippeninnenfläche 3c verschnittenes Zylinderinnenflächenstück gebildet, dessen Mantellinien 10a kürzer sind als der größte Sauglippeninnendurchmesser 3d. Dabei verlaufen die Mantellinien 10a senkrecht zur Filmstirnkante 4a. Hierdurch wird dem angesaugten Blattfilm 4 beim Ansaugen eine tonnenförmige oder zylinderstückförmige Krümmung 4b entsprechend der Form des Zylinderflächenstücks 10 aufgezwungen, die sich bis zur Filmstirnkante 4a fortsetzt, so daß Luft zwischen den angesaugten Film 4 und die darunterliegenden Flächenteile 2 einströmt und zu einer Ablösung eventuell anhaftender Unterlagen führt. Dabei ist es günstig, wenn eine durch die Saugleitungseinmündung 9a parallel zur Filmstirnkante 4a verlaufende Sehne 12 zwischen den am weitesten auseinanderliegenden Punkten des Zylinderflächenstücks 10 größer ist als die Länge von dessen Mantellinien. Dadurch erhält die Krümmung des Zylinderstücks 10 eine für die Bildung der tonnenförmigen Wölbung 4b besonders günstige Proportion. Es wäre aber auch möglich, statt eines Kreiszylinderflächenstücks 10 eine andere Zylinderinnenform zu wählen, z. B. mit elliptischem Querschnitt.

Die neuerungsgemäße Saugerausbildung ist vorteilhaft anwendbar zum Vereinzeinen von Filmstapeln, z. B. in Blattfilmvorratsmagazinen. Sie ist aber auch genauso vorteilhaft anwendbar beim Entnehmen eines einzelnen Films aus einer Filmkassette, weil sich hierbei der an einer Verstärkerfolie oder Kassettenwand haftende Film ebenfalls leicht ablöst. Dabei kann es günstig sein, wenn der Sauglippenrand an einer der Filmstirnkante 4a nicht unmittelbar benachbarten Stelle eine kleine Ausnehmung 3d aufweist, die dann ein Ablösen des Saugers 3 erleichtert, wenn dieser statt eines abzuhe- benden Blattfilms bei bereits entleerter Kassette oder entleertem Magazin die Verstärkerfolie oder den Kassettenboden oder Magazinboden 8 ansaugt. Diese Ausnehmung 3d liegt so weit außen, daß sie das erwünschte Ansaugen nicht beeinträchtigt, daß aber bei einem geringfügigen Anheben des Saugers an dieser Ausnehmung 3d Luft unter den Sauger eingelassen werden kann, so daß der Sauger von festen Unterlagen 8 abgelöst werden kann.

## Patentansprüche

1. Vorrichtung zum Entnehmen jeweils eines Blattfilms (4) aus einer Röntgenfilmkassette (1) oder einem Röntgenblattfilmmagazin oder dergleichen, wobei durch mindestens einen Sauger (3) der zu entnehmende Blattfilm nahe einer anzuhebenden Filmstirnkante (4a) mittels einer gewölbten Sauglippeninnenfläche (3c), in die eine Saugleitung (9) mündet und die teilweise rotationssymmetrisch, vorzugsweise kegelstumpfförmig ist, ansaugbar ist, dadurch gekennzeichnet, daß die Sauglippeninnenfläche (3c) bis an die Einmündung (9a) der Saugleitung (9) heranreicht und in einem nahe der Saugleitungseinmündung gelegenen Bereich durch ein mit der rotationssymmetrischen Fläche, vorzugsweise Kegelstumpffläche, der Sauglippeninnenfläche verschnittenes Kreiszylinderinnenflächenstück (1b) gebildet wird, dessen Mantellinien (10a) kleiner sind als der größte Sauglippendurchmesser (3e) und senkrecht zur Filmstirnkante (4a) verlaufen.

2. Vorrichtung nach Anspruch 1, dadurch gekennzeichnet, daß eine durch die Saugleitungseinmündung (9a) parallel zur Filmstirnkante (4a) verlaufende Sehne (12) zwischen den am weitesten auseinander gelegenen Punkten des Flächenstücks (10) größer ist als die Länge von dessen Mantellinien (10a).

3. Vorrichtung nach Anspruch 1 oder 2, dadurch gekennzeichnet, daß an einer der Filmstirn- . kante (4a) abgewandten Stelle des Sauglippenrandes (3a) eine flache Randausnehmung (3d) vorgesehen ist.

## Claims

1. Apparatus for removing sheet film (4) one at a time from an X-ray film cassette (1) or an X-ray sheet film magazine or the like, in which a suction device (3) situated close to the leading edge (4a) of a film which is to be lifted applies suction to the film which is to be removed by means of a curved internal surface (3c) of a suction lip which communicates with a suction pipe (9) and which is partly axially symmetrical, preferably in the form of a truncated cone, characterised in that the internal surface (3c) of the suction lip extends as far as the opening (9a) of the suction pipe (9) and that in a region situated close to the opening of the suction pipe it is formed by a circularly cylindrical area (10) which is intersected by the axially symmetrical surface, preferably the truncated cone shaped surface, the generatrices (10a) of which area (10) are smaller than the greatest suction lip diameter (3e) and extend perpendicularly to the leading edge (4a) of the film.

2. Apparatus according to claim 1, characterised in that a chord (12) passing through the suction pipe opening (9a) parallel to the leading edge (4a) of the film between the points on the area (10) which are furthest apart is greater than the length of its generatrices (10a).

3. Apparatus according to claim 1 or 2, characterised in that a flat recess (3d) is formed at the edge (3a) of the suction lip at a point remote from the leading edge (4a) of the film.

## Revendications

1. Dispositif servant à prélever un film en feuille (4), suivant le cas dans une cassette de films radiographiques (1) ou dans un magasin de films radiographiques en feuille ou analogues, le film à prélever pouvant être aspiré par un extracteur (3) au moins, à proximité d'une arête frontale (4a) du film à soulever, au moyen d'une surface intérieure cintrée des lèvres d'aspiration (3c), dans laquelle débouche une conduite d'aspiration (9) et qui, à symétrie partielle de révolution, est de préférence de forme tronconique, caractérisé en ce que la surface intérieure des lèvres d'aspiration (3c) approche de l'entrée (9a) de la conduite d'aspiration (9) et est formée, dans un secteur proche de l'entrée de la conduite d'aspiration, par une portion de surface intérieure cylindrique circulaire (10) découpée par la surface à symétrie de révolution, tronconique de préférence, de la surface intérieure des lèvres d'aspiration, portion dont les génératrices (10a) sont plus petites que le plus grand diamètre (3e) des lèvres d'aspiration et sont perpendiculaires à l'arête frontale (4a) du film.

2. Dispositif selon la revendication 1, caractérisé en ce qu'une corde (12) traversant l'entrée (9a) de la conduite d'aspiration parallèlement à l'arête frontale (4a) du film, entre les points de la portion de surface (10) les plus éloignés, est plus grande que la longueur des génératrices (10a) de celle-ci.

3. Dispositif selon la revendication 1 ou 2, caractérisé en ce qu'un évidement (3d) plat est prévu dans le bord des lèvres d'aspiration (3a), à un emplacement opposé à l'arête frontale (4a) du film.
